# FASCICULE DE BREVET EUROPEEN

(11) **EP 3 275 004 B1**
(45) Date de publication et mention de la délivrance du brevet: **06.05.2020**
(21) Numéro de dépôt: 16715028.3
(22) Date de dépôt: 18.03.2016
(51) Int. Cl.: H01F 27/38, H01F 27/42, H01F 30/14, H01F 30/12

(54) **TRANSFORMATEUR TRIPHASÉ POUR REDRESSEUR DODÉCAPHASÉ**
DREIPHASIGER TRANSFORMATOR FÜR ZWÖLFPHASIGEN GLEICHRICHTER
THREE-PHASE TRANSFORMER FOR TWELVE-PHASE RECTIFIER

(30) Priorité: 21.03.2015 FR 1552352
(43) Date de publication de la demande: 31.01.2018
(73) Titulaire: Vertiv Industrial Systems S.A.S., 69680 Chassieu (FR)
(72) Inventeur: BLEIN, Eric, 69330 Meyzieu (FR); FIORINA, Jean-Noël, 38590 Sillans (FR); ZOPPO, Alessandro, 11100 Aosta (IT)
(74) Mandataire: Cabinet Laurent & Charras
(86) Numéro de dépôt international: PCT/FR2016/050614
(87) Numéro de publication internationale: WO 2016/151225

(56) Documents cités:
- WO-A2-2014/031959
- GB-A- 1 325 938

## Description

### Domaine technique

L'invention se rattache au domaine de l'électrotechnique, et plus particulièrement des redresseurs de puissance. Elle concerne plus spécifiquement une structure particulière de transformateur employé pour alimenter des redresseurs dodécaphasés. Elle vise plus particulièrement une configuration qui permet de réduire le taux de distorsion harmonique en courant et présentant le minimum de pertes possibles.

### Arrière-plan de l'invention

De façon générale, les installations de conversion d'énergie électrique sont de plus en plus exigeantes en termes de performances. Ainsi, il est généralement réclamé aux convertisseurs de délivrer des tensions ou des courants les plus constantes possibles, tout en générant sur le réseau d'alimentation, ou de manière plus générale sur la source d'alimentation électrique, des perturbations harmoniques les plus faibles possibles.

Parmi les convertisseurs les plus courants, on connaît les systèmes redresseurs qui sont alimentés par un réseau secteur délivrant une tension triphasée, et qui génèrent une tension continue, servant à alimenter des charges variées. Une configuration classique consiste à employer plusieurs redresseurs triphasés double alternance, dont les sorties sont connectées en parallèle sur une charge commune, et dont les entrées sont alimentées par un transformateur délivrant des systèmes de tension déphasés d'un angle fonction du nombre de redresseurs connectés en parallèle.

Une mise en œuvre largement répandue consiste à utiliser des redresseurs à thyristors formant des ponts de Graetz triphasés, dont les sorties sont connectées en parallèle sur une capacité de filtrage, et donc les entrées triphasées sont reliées à deux séries de sorties d'un transformateur triphasé. Plus précisément, un tel transformateur comprend trois enroulements primaires et deux séries de trois enroulements secondaires. Une première série d'enroulements secondaires est connectée en étoile tandis que la seconde série est connectée en triangle, de sorte que les systèmes de tension générée par ces deux systèmes sont déphasés de 30°. De cette manière, et avec une commande synchronisée des deux redresseurs, les premiers harmoniques d'ordre 5 et 7 générés par chacun des redresseurs se compensent aux primaires, de sorte que le courant d'entrée du convertisseur présente des harmoniques dont le premier rang est d'ordre 11.

Pour filtrer la tension de sortie, et pour limiter l'intensité des courants harmoniques en entrée, il est connu d'utiliser des inductances qui peuvent avantageusement être implantées en série avec les enroulements primaires. Dans ce cas, le transformateur comprend un premier noyau principal, sur lequel sont enroulés les enroulements primaires et les enroulements secondaires, sur trois colonnes distinctes, correspondant chacune à une phase de la tension d'alimentation. Le transformateur comprend également un noyau auxiliaire incluant trois colonnes distinctes, sur chacune desquelles est enroulé uniquement un enroulement primaire. Un exemple d'un tel montage est décrit dans les documents GB 1 325 938 et WO 2014/031959.
Pour assurer un bon couplage magnétique entre les enroulements primaires et les deux séries d'enroulements secondaires, chaque enroulement primaire est généralement composé d'une paire de deux enroulements connectés en parallèle, chacun de ces enroulements élémentaires étant enroulé intimement avec l'enroulement secondaire d'une des séries. Par conséquent, les colonnes du noyau inductif ou noyau auxiliaire supportent des enroulements primaires, qui sont parcourus par des courants déphasés. Il s'ensuit que le flux magnétique au sein de la colonne n'est pas homogène, et varie entre la partie haute et la partie basse d'une même colonne. Le Demandeur a ainsi constaté que des phénomènes de fuites magnétiques se produisent, avec un rebouclage du champ magnétique en dehors du circuit formé par le noyau secondaire, et en particulier à travers les conducteurs des enroulements primaires enroulés sur le noyau inductif. Ces phénomènes augmentent les pertes et sont donc préjudiciables pour le rendement du transformateur..Ils augmentent également les courants harmoniques dans les enroulements secondaires et dans une moindre mesure dans les enroulements primaires.

Ce phénomène est d'autant plus marqué que la puissance du convertisseur est élevée, et plus précisément que l'intensité du courant circulant dans les enroulements est élevée. En effet, pour augmenter l'intensité, il est nécessaire d'utiliser des conducteurs sous forme de feuillard qui présentent une forte section et une faible épaisseur, pour être relativement facilement déformables et enroulables sur les colonnes du transformateur, par opposition à des conducteurs massifs de type méplat. Or, les feuillards présentent une largeur importante et s'étendent sur une portion plus grande de la colonne du noyau inductif. Ils sont donc soumis de manière plus marquée à des champs parasites tels qu'évoqués ci-dessus.

Un problème que se propose donc de résoudre l'invention est celui de la limitation du taux de distorsion harmonique en courant (THDI), tout en réduisant les pertes présentes au niveau du transformateur, et ce en conservant une compacité optimale du convertisseur.

### Exposé de l'invention

Pour ce faire, le Demandeur a conçu un transformateur triphasé pour redresseur dodécaphasé incluant deux redresseurs double alternances triphasés reliés en série ou en parallèle selon l'application. Ce transformateur inclut un noyau magnétique principal qui comprend trois colonnes reliées magnétiquement en parallèle au niveau de leurs extrémités par deux culasses. Sur chacune de ces colonnes est enroulée une paire d'enroulements primaires connectés en parallèle, correspondants à une phase du réseau d'alimentation, ainsi que deux enroulements secondaires. Trois de ces enroulements secondaires, qui sont enroulés sur des colonnes distinctes, sont connectés en étoile aux bornes du transformateur qui sont reliées à un premier redresseur double alternance. Les trois autres enroulements secondaires sont quant à eux connectés en triangle aux bornes du transformateur qui sont reliées à l'autre redresseur. Le transformateur comporte également un noyau auxiliaire (ou noyau inductif) qui comporte trois colonnes reliées magnétiquement à leurs extrémités par deux culasses de fermeture du champ magnétique. Sur chacune de ces colonnes sont enroulés les deux enroulements d'une des paires d'enroulements primaires correspondant à une phase.

Conformément à l'invention, ce transformateur se caractérise en ce que le noyau auxiliaire comporte une portion magnétique médiane reliant les points milieux de chaque colonne situés entre deux enroulements primaires d'une même paire. Autrement dit, l'invention consiste à prévoir le noyau auxiliaire inductif de telle sorte que les champs magnétiques générés par les deux demis enroulements primaires se referment indépendamment l'un de l'autre, par portions additionnelles formant un pontage intermédiaire du circuit magnétique du noyau inductif.

En d'autres termes, le transformateur conforme invention comporte deux demi-noyaux inductifs magnétiquement autonomes, et physiquement rassemblées en un cadre unique. De la sorte, les fuites magnétiques sont limitées, et on observe que les pertes du transformateur sont nettement inférieures à celles observées dans une configuration où la portion médiane caractéristique est absente. Ces avantages sont obtenus sans augmenter l'encombrement global du transformateur, puisque la portion de pontage caractéristique est implantée dans une zone de séparation des deux demi-enroulements primaires, qui doivent être suffisamment éloignés pour éviter les phénomènes de couplage entre enroulements secondaires sur le noyau principal.

Avantageusement en pratique, les enroulements secondaires d'une même colonne sont enroulés sur un des enroulements primaires de la même colonne, pour assurer un couplage optimal, tout en lui évitant les couplages parasites entre secondaires.

La suppression, ou à tout le moins la très forte limitation des fuites magnétiques au niveau du noyau auxiliaire inductif fait qu'il est ainsi possible d'utiliser des conducteurs pour les enroulements primaires et/ou secondaires qui peuvent être réalisés à partir de feuillard métallique, autorisant ainsi l'utilisation du transformateur avec des intensités particulièrement élevées.

Avantageusement en pratique, pour déterminer la valeur d'inductance, on peut prévoir que les colonnes du noyau auxiliaire comportent des entrefers, réalisés typiquement par la séparation entre différentes sections empilées pour former les colonnes du noyau auxiliaire inductif.

### Description sommaire des figures

La manière de réaliser l'invention, ainsi que les avantages qui en découlent, ressortiront bien de la description des modes de réalisations qui suivent, à l'appui des figures annexées dans lesquelles :
- la figure 1 est un schéma électrique simplifié montrant un convertisseur alternatif continu incluant un transformateur conforme à l'invention
- la figure 2 est une vue en perspective sommaire d'un transformateur censé de représenter l'invention, mais où la portion magnétique médiane du noyau auxiliaire n'est pas montrée.
- les figures 3 et 4 sont des vues en perspective sommaire respectivement du noyau principal et du noyau auxiliaire du transformateur de la figure 2
- la figure 5 est une vue en coupe selon le plan V-V' de la figure 2.

### Description détaillée

Comme déjà évoqué, et comme illustré à la figure 1, l'invention concerne un transformateur **10**, faisant partie d'un convertisseur **1** assurant une conversion alternatif-continu. Plus précisément, le transformateur **10** est relié en entrée à une source de de tension triphasée **2.** En sortie, le transformateur **10** est relié à deux redresseurs triphasés double alternance **3**,**4** dont les sorties sont reliées en parallèle sur un condensateur de filtrage **5** permettant de délivrer une tension continue entre les bornes de sortie **6**,**7**.

Plus précisément, le transformateur **10** comporte six bobinages primaires **11** - **16**, reliée par paire **11**,**14** ; **12**,**15** ; **13**,**16**, à l'une des phases **201**,**202**,**203** de la source d'alimentation triphasée **2.** Complémentairement, le transformateur **10** comporte également six enroulements secondaires **21** - **26** couplés chacun avec l'un des enroulements primaires **11** - **16**. Les enroulements secondaires **21** - **26** sont répartis en deux séries. La première série d'enroulements secondaires **21**,**22**,**23** est connectée en triangle aux bornes **31**,**32**,**33** du transformateur de manière à délivrer un système de tensions composées. La seconde série d'enroulements secondaires **24**, **25**, **26** est reliée au point commun **28** en configuration étoile, et connectée aux bornes **34**,**35**,**36** du transformateur auquel est connecté le second redresseur **4**, de manière à délivrer un système de tensions simples.

Complémentairement, d'un point de vue électrique, le transformateur **10** comporte six inductances d'entrée **41**-**46** connectées chacune d'une part à un enroulement primaire **11**-**16**, et d'autre part à une des phases **201**,**202**,**203** de la source d'alimentation **2.** Ces inductances primaires sont formées par les enroulements primaires et par la fuite magnétique générées par le noyau inductif auxiliaire. Les enroulements primaires enserrant à la fois le noyau auxiliaire et le noyau principal, ce dernier étant lui-même entouré par les enroulements secondaires, c'est l'insertion du noyau auxiliaire entre primaire et secondaire qui augmente et contrôle la fuite magnétique, et donc constitue l'inductance primaire.

L'invention concerne notamment la constitution mécanique du transformateur **10**, qui est en particulier illustrée à la figure 2. Plus précisément, le transformateur **10** comporte un noyau principal **50** et un noyau auxiliaire inductif **60.** Ces deux noyaux **50**,**60** reçoivent les enroulements **71-76** qui forment d'une part les enroulements primaires **11-16** et d'autre part les inductances **41** - **46.** Le noyau principal reçoit également les enroulements **81** - **84**, qui forment les secondaires **21** - **26** du transformateur.

Comme illustré à la figure 3, le noyau principal **50** présente trois colonnes **51,52,53** qui reçoivent les enroulements **71** - **76** et les enroulements secondaires **81** - **86.** Ces trois colonnes **51** - **53** sont reliées en partie haute et basse par des portions formant les culasses **54**,**55.** Bien entendu, ce noyau peut être réalisé selon les règles de l'art pour optimiser les performances en termes de rendement, et notamment en ce qui concerne le choix des matériaux employés, la constitution feuilletée, et l'assemblage des différents éléments que forment les colonnes et les culasses, qui peuvent être monolithiques ou formées par l'assemblage de pièces distinctes. Ainsi, pour les petites puissances, il est envisageable d'utiliser des circuits magnétiques type E-I à savoir que les 3 colonnes et une des culasses sont rassemblées au sein d'une pièce de forme générale en E, celui-ci étant fermé par une unique culasse en forme de I. D'un point de vue pratique, les puissances pouvant être importantes, les 3 colonnes sont généralement individualisées et fermées par deux culasses.

Comme illustré à la figure 4, le noyau secondaire, ou noyau inductif, **60** est composé également de trois colonnes **61**,**62**,**63**, qui sont connectées magnétiquement par leurs extrémités hautes et basses par des jougs **64**,**65** refermant les circuits magnétiques. Les différentes colonnes peuvent être réalisées par des tronçons distincts **66**,**67**, entre lesquels est défini un entrefer **68** permettant de régler la valeur de l'inductance formée par l'enroulement réalisé autour de la colonne. Les règles de l'art sont appliquées pour déterminer les valeurs de ces entrefers de telle sorte à obtenir des taux d'inductances, correspondant à des impédances en court-circuit de l'ordre de 20 % permettant d'obtenir un THDI de l'ordre de 5%.

Conformément à l'invention, le noyau auxiliaire **60** comporte une pièce **69** qui assure le pontage des points milieux des colonnes **61**,**62**,**63.** Cette pièce intermédiaire ou noyau médian **69** définit ainsi deux zones distinctes du noyau inductif **60** dans lesquelles seront bobinés les primaires du transformateur dédiés à un redresseur triphasé élémentaire donné. Ainsi, comme illustré à la figure 5, on observe que les bobinages **74** sont enroulés autour de la colonne **51** du noyau principale **50** et de la colonne **61** du noyau inductif **60.** En revanche, l'enroulement **84** qui constitue le secondaire **24** du transformateur est enroulé seulement autour de la colonne **51** du noyau principal **50.**

La pièce caractéristique **69** du cadre inductif joue un rôle important dans la réduction des fuites magnétiques dans le noyau auxiliaire **60.** Plus précisément, comme évoqué précédemment, les deux enroulements **71**,**74** qui sont enroulés autour respectivement de la portion haute **91** et de la portion basse **92** de la colonne **61** sont parcourus par des courants distincts. En effet, les courants parcourant ces deux enroulements présentent des composantes harmoniques, et en particulier des harmoniques de rang 5 et 7 qui sont en opposition de phase, du fait qu'ils sont générés par les deux redresseurs **3**,**4**, qui sont eux-mêmes alimentés par des systèmes de tension déphasées de 30°. Par conséquent, les flux magnétiques générés par les courants traversant ces enroulements sont différents entre la partie haute **91** et la partie basse **92** de la colonne **61.** La présence de la pièce caractéristique **69** permet de canaliser le flux de fuite correspondant à la différence entre les flux magnétiques présents dans les parties haute **91** et basse d'une même colonne. De ce fait, les conducteurs avoisinants sont traversés par un flux de fuite négligeable, et sont donc le siège de moins de pertes par effet Joule. De plus, les composantes harmoniques notamment d'ordre 5 et 7 sont moins perturbées, et leur annulation du fait qu'elles sont en opposition de phase d'un enroulement à l'autre est plus efficace, avec une amélioration du taux de distorsion harmonique en courant.

Bien entendu, la configuration illustrée à la figure 4, dans laquelle la pièce **69** formant le noyau médian est unique pourrait être déclinée en différentes versions, et en particulier être réalisée par deux pièces distinctes, de manière à former deux demi noyau inductif indépendants magnétiquement.

Il ressort de ce qui précède que le transformateur conforme à l'invention présente de multiples avantages, en particulier celui de réduire nettement les pertes liées à la fonction de filtrage du courant réalisé par l'incorporation d'inductances d'entrée. La diminution de ces pertes, par la canalisation des différents flux générés par ce système d'inductances, permet de limiter les pertes Joule au sein des conducteurs formant les inductances, et complémentairement de réduire les harmoniques en courant au primaire. Cette amélioration du rendement et les performances se font en conservant une compacité optimale du transformateur, particulièrement appréciable pour les applications nécessitant une emprise au sol limitée.

## Revendications

1. Transformateur triphasé (10) adapté pour être connecté à un redresseur dodécaphasé incluant deux redresseurs (3,4) double alternance triphasés reliés en parallèle ou en série, comportant :
• un noyau magnétique principal (50) comportant trois colonnes (51,52,53) reliées magnétiquement en parallèle au niveau de leurs extrémités par deux culasses (54,55), et sur chacune desquelles sont enroulés :
• une paire d'enroulement primaires (11,14 ;12,15 ;13,16) connectés en parallèle,
• deux enroulements secondaires (21-26),
trois des enroulements secondaires (21-23) enroulés sur des colonnes distinctes étant connectés en triangle aux bornes (31-33) du transformateur adaptées pour être reliées à un premier redresseur double alternance triphasé (3), les trois autres enroulements secondaires (24-26) étant connectés en étoile aux bornes (34-36) du transformateur adaptées pour être reliées au second redresseur double alternance triphasé (4),
• un noyau auxiliaire (60) comportant trois colonnes (61,62,63) reliées magnétiquement à leurs extrémités par deux culasses (64,65) de fermeture du champ, sur chacune des colonnes étant enroulés une desdites paires d'enroulements primaires (11,14 ;12,15 ;13,16),
et comportant une portion magnétique médiane (69) reliant les points milieux de chaque colonne (61,62,63) situés entre deux enroulements primaires d'une même paire (11,14 ;12,15 ;13,16).

2. Transformateur selon la revendication 1 dans lequel chaque enroulement primaire d'une même colonne est enroulé sur un des enroulements secondaire de ladite colonne.

3. Transformateur selon la revendication 1, dans lequel les enroulements primaires et/ou secondaires sont réalisés à partir d'un feuillard métallique.

4. Transformateur selon la revendication 1 dans lequel les colonnes du noyau auxiliaire (60) comportent des entrefers (68).

## Patentansprüche

1. Dreiphasiger Transformator (10), geeignet zum Anschluss an einen zwölfphasigen Gleichrichter, mit zwei dreiphasigen Vollweg-Gleichrichtern (3, 4), parallel oder in Reihe geschaltet, mit:
• einem Hauptmagnetkern (50) mit drei Schenkeln (51, 52, 53), die in Höhe ihrer Enden über zwei Joche (54, 55) magnetisch parallel geschaltet werden, auf die jeweils gewickelt sind:
• ein Paar parallel geschalteter Primärwicklungen (11, 14; 12, 15; 13, 16)
• zwei Sekundärwicklungen (21- 26),
wobei drei der auf getrennte Schenkel gewickelten Sekundärwicklungen (21- 23) im Dreieck mit den Anschlüssen (31- 33) des Transformators verbunden sind, die geeignet sind, mit einem ersten Dreiphasen- Vollweggleichrichter (3) verbunden zu werden, wobei die anderen drei Sekundärwicklungen (24- 26), im Stern mit den Klemmen (34- 36) des Transformators verbunden sind, um mit dem zweiten Dreiphasen- Vollweggleichrichter (4) verbunden zu werden,
• einem Hilfskern (60) mit drei Schenkeln (61, 62, 63), die an ihren Enden magnetisch über zwei Joche (64, 65) zum Schließen des Feldes verbunden werden, wobei auf jedem der Schenkel eines der genannten Paare Primärwicklungen (11, 14; 12, 15; 13, 16) gewickelt ist und einen mittleren Magnetabschnitt (69) aufweist, der die Mittelpunkte jedes Schenkels (61, 62, 63) verbindet, die sich zwischen zwei Primärwicklungen desselben Paares (11, 14; 12, 15; 13, 16) befinden.

2. Transformator nach Anspruch 1, bei dem jede Primärwicklung desselben Schenkels auf eine der Sekundärwicklungen dieses Schenkels gewickelt ist.

3. Transformator nach Anspruch 1, bei dem jede Primärwicklung und/oder Sekundärwicklung aus einem Metallband ausgeführt ist.

4. Transformator nach Anspruch 1, bei dem die Schenkel des Hilfskerns (60) Luftspalte (68) enthalten.

## Claims

1. Three-phase transformer (10) adapted to be connected to a twelve-phase rectifier including two full-wave three-phase rectifiers (3,4) connected in parallel or in series, comprising:
- a main magnetic core (50) comprising three columns (51, 52, 53) connected magnetically in parallel at their ends by two yokes (54, 55), and on each of which are wound:
- a pair of primary windings (11, 14; 12, 15; 13, 16) connected in parallel,
- two secondary windings (21-26),
three of the secondary windings (21-23) wound on separate columns being Delta connected to terminals (31-33) of the transformer adapted to be connected to a first full wave three-phase rectifier (3), the other three secondary windings (24-26) being connected in star configuration to terminals (34-36) of the transformer adapted to be connected to the second full wave three-phase rectifier (4),
- an auxiliary core (60) comprising three columns (61, 62, 63) connected magnetically at their ends by two field closure yokes (64, 65), one of said pairs of primary windings (11, 14; 12, 15; 13, 16) being wound on each of the columns, and comprising a median magnetic portion (69) connecting the midpoints of each column (61, 62, 63) located between two primary windings of the same pair (11, 14; 12, 15; 13, 16).

2. Transformer according to claim 1 in which each primary winding of a same column is wound on one of the secondary windings of said column.

3. Transformer according to claim 1, in which the primary and/or secondary windings are made from a metal strip.

4. Transformer according to claim 1 in which the columns of the auxiliary core (60) comprise air gaps (68).
